# EUROPÄISCHE PATENTSCHRIFT

(11) **EP 1 072 309 B1**
(45) Veröffentlichungstag und Bekanntmachung des Hinweises auf die Patenterteilung: **09.11.2005**
(21) Anmeldenummer: 00115367.5
(22) Anmeldetag: 15.07.2000
(51) Int. Cl.: B01F 13/00, B01F 5/04

(54) **Zweikomponentenkartusche**
Two-component cartridge
Cartouche pour deux constituants

(30) Priorität: 23.07.1999 DE 29912890 U
(43) Veröffentlichungstag der Anmeldung: 31.01.2001
(73) Patentinhaber: Sulzer Chemtech AG, 8404 Winterthur (CH)
(72) Erfinder: Brugner, Nikolaus, 86473 Ziemetshausen (DE)
(74) Vertreter: Rapp, Bertram

(56) Entgegenhaltungen:
- EP-A- 0 378 806
- EP-A- 0 730 913
- EP-A- 0 885 651
- DE-C- 4 235 736

## Beschreibung

Die Erfindung betrifft eine Zweikomponentenkartusche mit einer in zwei Kammern unterteilten Kartusche, einer auf die Kartusche lösbar aufgesetzten Mischkanüle und einem auf die Kartusche lösbar aufgesetzten Einsatz.

Bei Zweikomponentenkartuschen werden die in der Kartusche enthaltenen Komponenten in der auf die Kartusche aufgesetzten Mischkanüle miteinander vermischt. Üblicherweise sind Kartusche und Mischkanüle über einen lösbaren Bajonettverschluß miteinander verbunden. Bei der Verwendung dieser Kartuschen und Mischkanülen ergibt sich das Problem, daß bei längeren Arbeitsunterbrechungen nicht nur die Masse aushärtet, die sich in der Mischkanüle befindet, sondern die Aushärtung sich einige Millimeter weit in den Hals der Kartusche fortsetzt, so daß beim Aufsetzen einer neuen Mischkanüle Verstopfungen auftreten bzw. der Halsbereich der Kartusche von ausgehärtetem Material gesäubert werden muß. Um dieses Problem zu lösen, ist es bekannt, die Kartuschen-Austrittsöffnungen in Form von zwei hervorstehenden Röhrchen auszubilden. In diese Röhrchen taucht ein in der Mischkanüle sitzender Einsatz ein, so daß die Aushärtung in der Mischkanüle und dem Mischkanüleneinsatz stattfindet. Beim Entfernen der Mischkanüle wird der Einsatz mit entfernt. Ein Nachteil dieser bekannten Ausführungsform besteht darin, daß durch den Einsatz der Austrittsquerschnitt vermindert wird und somit zum Entleeren der Kartusche erheblicher Druck auf den Kartuschenkolben ausgeübt werden muß. Weiterhin ist nachteilig, daß Mischer und Kartusche nicht der herkömmlichen Ausführung entsprechen und mit diesen somit nicht kompatibel sind. Die herkömmliche Ausführungsform weist ein Röhrchen mit einer Trennwand auf, womit zwei halbmondförmige Austrittsöffnungen gebildet werden.

Aus der EP 0 730 913 A ist eine Zweikomponentenkartusche bekannt, bei der die Austrittsöffnungen durch zwei separate, rohrförmige Anschlußstutzen gebildet sind. Auf die rohrförmigen Anschlußstutzen ist ein Einsatz aufgesteckt, der zwei Durchgangsöffnungen für die unterschiedlichen Komponenten aufweist. Bei dieser bekannten Zweikomponentenkartusche wird jedoch innerhalb des Einsatzes die Teilung der beiden Komponenten in zwei Materialströme bis zum Eintritt in eine Mischkammer einer Mischkanüle aufrechterhalten.

In der DE 42 35 736 Cl ist eine Vorrichtung zum Mischen und Austragen zweier pastöser Produkte offenbart, bei der einem durch einen Pneumatikmotor über eine Kardanwelle angetriebenen Dynamikmischer ein einstufiger Statikmischer zur Zerteilung der Produktströme in möglichst viele dünne fadenförmige Einzelströme vorgeschaltet ist. Bei dieser bekannten Vorrichtung sind zwei voneinander getrennte und durch einen Druckluftzylinder auspressbare Kartuschenkammern in einer Scheibe fixiert und werden durch Zugstangen gehalten. In der Scheibe sind zwei voneinander beabstandete Bohrungen für den Übertritt der in den Kammern befindlichen Produkte in den nachfolgenden Statikmischer vorgesehen. Der Statikmischer enthält keine durchgehenden Durchtrittsöffnungen, sondern zwei zueinander koaxiale Ringkammern und eine Vielzahl von Bohrungen, die von den jeweiligen Ringkammern zu einem Mischraum des Dynamikmischers führen. Es besteht die Aufgabe, eine Zweikomponentenkartusche so auszubilden, daß bei üblicher Konstruktion der Kartusche eine Mischkanüle herkömmlicher Bauart verwendbar ist, bei welcher eine Vormischung der Materialkomponenten der Kartusche am Eintritt in die Mischkanüle stattfindet.

Gelöst wird diese Aufgabe mit den Merkmalen des Anspruches 1. Vorteilhafte Ausgestaltungen sind den Unteransprüchen entnehmbar.

Ausführungsbeispiele werden nachfolgend anhand der Zeichnungen näher erläutert. Es zeigen:
- **Figur 1**: einen Schnitt bei einer ersten Ausführungsform längs der Linie I-I in Figur 2;
- **Figur 2**: einen Schnitt längs der Linie II-II in Figur 1;
- **Figur 3**: einen Schnitt bei der ersten Ausführungsform längs der Linie III-III in Figur 4;
- **Figur 4**: einen Schnitt längs der Linie IV-IV in Figur 3;
- **Figur 5**: einen Schnitt längs der Linie V-V in Figur 3;
- **Figur 6**: einen Längsschnitt durch eine zweite Ausführungsform;
- **Figur 7**: einen Schnitt längs der Linie X-X in Figur 6;
- **Figur 8**: einen Querschnitt längs der Linie A-A in Figur 6;
- **Figur 9**: einen Querschnitt längs der Linie B-B in Figur 6 und
- **Figur 10**: einen Querschnitt längs der Linie C-C in Figur 6.
Die Zweikomponentenkartusche 1 weist ein Röhrchen 2 auf, durch das eine Trennwand 3 verläuft, die die Kartusche in zwei Kammern 4 und 5 unterteilt. Durch die Trennwand 3 werden im Röhrchen 2 zwei halbmondförmige Austrittsöffnungen 7, 8 gebildet.

Mittels eines Bajonettverschlusses 6 ist auf die Kartusche 1 eine Mischkanüle 9 aufgesetzt. Diese Mischkanüle 9 übergreift mit ihrem unteren Teil einen Einsatz 10. Dieser Einsatz 10 übergreift mit seinem unteren Teil das Röhrchen 2 und sitzt mit seinem unteren Ende auf einer das Röhrchen 2 umgebenden Schulter 11 auf.

Die Trennwand 3 weist an ihrem oberen Ende eine Nut 12 auf. In diese Nut 12 greift der Mittelsteg 13 des Einsatzes 10 ein. Dieser Mittelsteg 13 kann bis zum oberen Ende des Einsatzes 10 verlaufen.

Im gezeigten Ausführungsbeispiel weisen die Durchtrittsöffnungen eine Form auf, die bewirkt, daß die beiden Komponenten der Kammern 4 und 5 bereits beim Eintritt in die Mischkammer 14 der Mischkanüle 9 miteinander vermischt werden.

Von der Austrittsöffnung 7 der Kammer 5 verlaufen zwei seitliche Durchtrittsöffnungen 15 koaxial durch den Einsatz 10 bis an das obere Ende des Einsatzes 10. Von der Austrittsöffnung 8 der Kammer 4 verlaufen zwei weitere Durchtrittsöffnungen 16 koaxial bis zum oberen Ende des Einsatzes 10. Zwischen den Durchtrittsöffnungen 15 und den Durchtrittsöffnungen 16 sind zwei weitere Durchtrittsöffnungen 17, 18 angeordnet. Der untere Eingang der Durchtrittsöffnung 17 kommuniziert mit der Austrittsöffnung 7 der Kammer 5, während der Eingang der Durchtrittsöffnung 18 mit der Austrittsöffnung 8 der Kammer 4 kommuniziert. Die Durchtrittsöffnungen 17, 18 weisen jeweils eine schräg verlaufende Lippe 19, 20 auf, deren Schrägen zueinander entgegengesetzt sind. Hierdurch wird bewirkt, daß der Ausgang der Durchtrittsöffnung 17 am oberen Ende des Einsatzes 10 zwischen den beiden Durchtrittsöffnungen 16 liegt, während der Ausgang der Durchtrittsöffnung 18 zwischen den beiden Durchtrittsöffnungen 15 liegt. Am Eingang der Mischkammer 14 liegt somit ein Materialstrang aus der Kammer 4 zwischen zwei Materialsträngen der Kammer 5 und ein Materialstrang der Kammer 5 zwischen zwei Materialsträngen aus der Kammer 4. Dies bedeutet, daß zwischen den beiden Materialsträngen aus den Durchtrittsöffnungen 15, die mit der Kammer 5 kommunizieren, ein Materialstrang aus der Durchtrittsöffnung 18, die mit der Kammer 4 kommuniziert, austritt. Entsprechendes gilt bezüglich der mit der Kammer 4 kommunizierenden Durchtrittsöffnungen 16 und der mit der Kammer 5 kommunizierenden Durchtrittsöffnung 17.

Bei der Ausführungsform nach den Figuren 6 bis 10 sind diejenigen Teile, die mit denjenigen des ersten Ausführungsbeispiels übereinstimmen, mit dem Buchstaben A versehen. Die Trennwand 3A weist wiederum eine Nut 12A auf, in welche das untere Ende des Mittelstegs 13A eingreift. Dieser Mittelsteg 13A erstreckt sich axial durch den Einsatz 10A. Mit der Austrittsöffnung 7A kommuniziert die Durchtrittsöffnung 17A, während mit der Austrittsöffnung 8A die Durchtrittsöffnung 18A kommuniziert. Der untere Teil der Mischkanüle 9A übergreift den Einsatz 10A. Die Durchtrittsöffnung 17A weist einen ersten Ausgang 21 auf. Die Durchtrittsöffnung 18A weist ebenfalls einen ersten Ausgang 22 auf. Die Durchtrittsöffnung 17A umfaßt einen in Umfangsrichtung des Einsatzes 10A verlaufenden Kanal 23, der in einem zweiten Ausgang 21A mündet. Die Durchtrittsöffnung 18A weist ebenfalls einen in Umfangsrichtung des Einsatzes 10A verlaufenden Kanal 24 auf, der in einem zweiten Ausgang 22A mündet. Die Kanäle 23, 24 sind durch radial verlaufende Wandungsteile 26 voneinander getrennt. Deren Enden liegen an der Innenwand des unteren Teils der Mischkanüle 9A an, wobei dieser untere Teil den Einsatz 10A übergreift. Die Kanäle 23, 24 werden außen durch die Innenwand 25 des unteren Teils der Mischkanüle 9A begrenzt. Der Kanal 23 mündet im Ausgang 21A, während der Kanal 24 am Ausgang 22A mündet.

Die sich hierdurch ergebende Konfiguration der Ausgänge 21, 21A und 22, 22A zeigt die Figur 10. Zum Ausgang 21A ist der Ausgang 22A radial nach außen versetzt, während der Ausgang 21A radial nach außen zum Ausgang 22 versetzt ist. Die Ausgänge 21, 21A kommunizieren mit der Durchtrittsöffnung 17A, während die Ausgänge 22, 22A mit der Durchtrittsöffnung 18A kommunizieren. Diese Ausgänge 21, 21A und 22, 22A sind jeweils kreisabschnittförmig ausgebildet, wobei der jeweils radial außen liegende Ausgang 21A, 22A einen größeren Winkelbereich einnimmt als der benachbarte Ausgang 21, 22. Die Kanäle 23, 24 und die zugehörigen Ausgänge 21A und 22A werden jeweils von der Innenwand 25 begrenzt.

## Patentansprüche

1. Zweikompönentenkartusche mit einer in zwei Kammern (4, 5; 4A, 5A) unterteilten Kartusche (1), einer auf die Kartusche (1) lösbar aufgesetzten Mischkanüle (9; 9A) und einem auf die Kartusche (1) lösbar aufgesetzten Einsatz (10; 10A), wobei die Kartusche (1) zwei halbmondförmige Austrittsöffnungen (7, 8; 7A, 8A) aufweist, die gebildet werden durch ein eine Trennwand (3; 3A) aufweisendes Röhrchen (2; 2A), wobei der Einsatz (10; 10A) dieses Röhrchen (2; 2A) übergreift und die Trennwand (3; 3A) und der Einsatz (10; 10A) über eine Nut-Federverbindung (12, 13; 12A, 13A) drehfest miteinander verbunden sind, wobei der Einsatz (10; 10A) für jede Austrittsöffnung (7, 8, 7A, 8A) mindestens eine Durchtrittsöffnung (15, 16, 17, 18; 17A, 18A) mit einem ersten Ausgang (21 bzw. 22) und einem zweiten Ausgang (21A bzw. 22A) aufweist, und wobei der erste Ausgang (21 bzw. 22) der Durchtrittsöffnung für die eine Austrittsöffnung zwischen zwei Ausgängen (22, 22A bzw. 21, 21A) der Durchtrittsöffnung für die andere Anstrittsöffnung mündet.

2. Zweikomponentenkartusche nach Anspruch 1, **dadurch gekennzeichnet, daß** die Nut-Federverbindung (12, 13; 12A, 13A) durch eine Nut (12; 12A) an der Trennwand (3) und eine Feder am Einsatz (10) gebildet wird.

3. Zweikomponentenkartusche nach Anspruch 2, **dadurch gekennzeichnet, dass** die Feder durch einen Mittelsteg (13) des Einsatzes (10) gebildet wird.

4. Zweikomponentenkartusche nach Anspruch 1 oder 2, **dadurch gekennzeichnet, daß** der Einsatz (10) für jede Austrittsöffnung (7, 8) mehrere Durchtrittsöffnungen (15, 16, 17, 18) aufweist.

5. Zweikomponentenkartusche nach Anspruch 4, **dadurch gekennzeichnet, daß** bei einem Teil der Durchtrittsöffnungen (17, 18) der Ausgang radial versetzt zum Eingang angeordnet ist.

6. Zweikomponentenkartusche nach Anspruch 5, **dadurch gekennzeichnet, daß** in axialer Projektion gesehen der Ausgang einer Durchtrittsöffnung (17 bzw. 18), deren Eingang mit der einen Austrittsöffnung (7 bzw. 8) kommuniziert, in dem Bereich des Ausgangs der anderen Durchtrittsöffnung (18 bzw. 17) versetzt verläuft, deren Eingang mit der anderen Austrittsöffnung (8 bzw. 7) kommuniziert.

7. Zweikomponentenkartusche nach Anspruch 5 oder 6, **dadurch gekennzeichnet, daß** der Versatz durch eine in den jeweiligen Durchtrittskanal (17, 18) ragende, schräg zur Einsatzachse verlaufende Lippe (19) bewirkt wird.

8. Zweikomponentenkartusche nach Anspruch 7, **dadurch gekennzeichnet, daß** der Lippenrand den Auslaß begrenzt.

9. Zweikomponentenkartusche nach einem der Ansprüche 1 bis 5, **dadurch gekennzeichnet, daß** bei durch den Einsatz (10A) verlaufender Trennwand (13A) die ersten Ausgänge (21, 22) der Durchtrittsöffnungen (17A, 18A) in radialem Abstand zueinander angeordnet sind und die radial außen liegenden zweiten Ausgänge (21A bzw. 22A) und die zugehörige Durchtrittsöffnung (17A bzw. 18A) aus einem in Umfangsrichtung des Einsatzes (10A) verlaufenden Kanal (23 bzw. 24) bestehen.

10. Zweikomponentenkartusche nach Anspruch 9, **dadurch gekennzeichnet, daß** die Ausgänge (21, 21A, 22, 22A) kreisabschnittförmig ausgebildet sind und der radial außen liegende Ausgang (21A bzw. 22A) sich über einen größeren Winkelbereich erstreckt als der radial innen liegende Ausgang (22 bzw. 21).

11. Zweikomponentenkartusche nach Anspruch 9 oder 10, **dadurch gekennzeichnet, daß** die Kanäle (23, 24) und die radial außen liegenden Ausgänge (21A, 22A) von der Innenwand (25) des unteren Endes der Mischkanüle (9A) begrenzt werden.

## Claims

1. Two-component cartridge with a cartridge (1) divided into two chambers (4, 5; 4A, 5A), a mixing tube (9; 9A) fitted detachably on to the cartridge (1), and an insert (10; 10A) fitted detachably on to the cartridge (1), wherein the cartridge (1) exhibits two half moon-shaped outlet openings (7, 8; 7A, 8A) which are formed by a small tube (2; 2A) exhibiting a separating wall (3; 3A), wherein the insert (10; 10A) engages over this small tube (2; 2A), and the separating wall (3; 3A) and the insert (10; 10A) are connected to one another so that they cannot turn by means of a tongue and groove connection (12, 13; 12A, 13A), wherein the insert (10; 10A) exhibits at least one passage opening (15, 16, 17, 18; 17A, 18A) with a first exit (21 or 22) and a second exit (21A or 22A) for each outlet opening (7, 8, 7A, 8A), and wherein the first exit (21 or 22) of the passage opening for one outlet opening debouches between two exits (22, 22A or 21, 21A) of the passage opening for the other outlet opening.

2. Two-component cartridge according to claim 1, **characterised in that** the tongue and groove connection (12, 13; 12A, 13A) is formed by a groove (12; 12A) in the separating wall (3) and a tongue on the insert (10).

3. Two-component cartridge according to claim 2, **characterised in that** the tongue is formed by a central ledge (13) on the insert (10).

4. Two-component cartridge according to claim 1 or 2, **characterised in that** the insert (10) exhibits a plurality of passage openings (15, 16, 17, 18) for each outlet opening (7, 8).

5. Two-component cartridge according to claim 4, **characterised in that** in the case of a part of the passage openings (17, 18) the exit is arranged offset radially to the entrance.

6. Two-component cartridge according to claim 5, **characterised in that** viewed in an axial projection, the exit of a passage opening (17 or 18) whose entrance communicates with one outlet opening (7 or 8), runs offset in the area of the exit of the other passage opening (18 or 17) whose entrance communicates with the other outlet opening (8 or 7).

7. Two-component cartridge according to claim 5 or 6, **characterised in that** the offset is produced by a lip (19) which runs at an oblique angle to the axis of the insert and projects into the respective passage channel (17, 18).

8. Two-component cartridge according to claim 7, **characterised in that** the edge of the lip bounds the outlet.

9. Two-component cartridge according to one of claims 1 to 5, **characterised in that** with the separating wall (13A) running through the insert (10A), the first exits (21, 22) of the passage openings (17A, 18A) are arranged radially spaced in relation to one another and the second exits (21A or 22A) lying radially on the outside and the associated passage opening (17A or 18A) consist of a channel (23 or 24) running in the circumferential direction of the insert (10A).

10. Two-component cartridge according to claim 9, **characterised in that** the exits (21, 21A, 22, 22A) are formed with the shape of a portion of a circle and the exit (21A or 22A) lying radially on the outside extends over a larger angular range than the exit (22 or 21) lying radially on the inside.

11. Two-component cartridge according to claim 9 or 10, **characterised in that** the channels (23, 24) and the exits (21A, 22A) lying radially on the outside are bounded by the inner wall (25) of the lower end of the mixing tube (9A).

## Revendications

1. Cartouche pour deux constituants, avec une cartouche (1) subdivisée en deux chambres (4, 5 ; 4A, 5A), une canule de mélange (9 ; 9A), montée de façon désolidarisable sur la cartouche (1), et un insert (10 ; 10A) placé de façon désolidarisable sur la cartouche (1), la cartouche (1) présentant deux ouvertures de sortie (7, 8 ; 7A) en forme de demi-lune, formées par un petit tube (2 ; 2A) présentant une paroi de séparation (3 ; 3A), l'insert (10 ; 10A) entourant ce petit tube (2 ; 2A), et la paroi de séparation (3 ; 3A) et l'insert (10 ; 10A) étant reliés ensemble de façon assujettie en rotation par l'intermédiaire d'une liaison à languette et rainure (12, 13 ; 12A, 13A), l'insert (10 ; 10A) présentant pour chaque ouverture de sortie (7, 8, 7A, 8A) au moins une ouverture de passage (15, 16, 17, 18 ; 17A, 18A), avec une première sortie (21 ou 22) et une deuxième sortie (21A ou 22A), et la première sortie (21 ou 22) de l'ouverture de passage, prévue pour une première ouverture de sortie, débouchant entre deux sorties (22, 22A ou 21, 21A) de l'ouverture de passage, prévue pour l'autre ouverture de sortie.

2. Cartouche à deux composants selon la revendication 1, **caractérisée en ce que** la liaison à languette rainure et (12, 13 ; 12A, 13A) est formée par une rainure (12 ; 12A), située sur la paroi de séparation (3), et une languette, située sur l'insert (10).

3. Cartouche à deux composants selon la revendication 2, **caractérisée en ce que** la languette est formée par une nervure médiane (13) de l'insert (10).

4. Cartouche à deux composants selon la revendication 1 ou 2, **caractérisée en ce que** l'insert (10) présente une pluralité d'ouvertures de passage (15, 16, 17, 18) pour chaque ouverture de sortie (7, 8).

5. Cartouche à deux composants selon la revendication 4, **caractérisée en ce que**, pour une partie des ouvertures de passage (17, 18), la sortie est disposée de façon radialement décalée par rapport à l'entrée.

6. Cartouche à deux composants selon la revendication 5, **caractérisée en ce que**, observée en projection axiale, la sortie d'une ouverture de passage (17 ou 18), dont l'entrée communique avec une ouverture de sortie (7 ou 8), s'étend de façon décalée dans la zone de la sortie de l'autre ouverture de passage (18 ou 17), dont l'entrée communique avec l'autre ouverture de sortie (8 ou 7).

7. Cartouche à deux composants selon la revendication 5 ou 6, **caractérisée en ce que** le décalage est provoqué par une lèvre, pénétrant dans le canal de passage (17, 18) respectif et s'étendant obliquement par rapport à l'axe de l'insert.

8. Cartouche à deux composants selon la revendication 7, **caractérisée en ce que** le bord de lèvre délimite la sortie d'évacuation.

9. Cartouche à deux composants selon l'une des revendications 1 à 5, **caractérisée en ce que**, dans le cas d'une paroi de séparation (13A) passant par l'insert (10A), les premières sorties (21, 22) des ouvertures de passage (17A, 18A) sont disposées à distance radiale mutuelle, et les deuxièmes sorties (21A ou 22A) placées radialement extérieurement et l'ouverture de passage (17A ou 18A) afférente sont formées d'un canal (23 ou 24), s'étendant dans la direction périphérique de l'insert (10A).

10. Cartouche à deux composants selon la revendication 9, **caractérisée en ce que** les sorties (21, 21A, 22, 22A) sont conformées en segments de cercle, et la sortie (21 A ou 22A), placée radialement extérieurement, s'étend sur une plage angulaire plus grande que la sortie (22 ou 21) située radialement intérieurement.

11. Cartouche à deux composants selon la revendication 8, 9 ou 10, **caractérisée en ce que** les canaux (23, 24) et les sorties (21A, 22A) situées radialement extérieurement sont délimitées par la paroi intérieure (25) de l'extrémité inférieure de la canule de mélange (9A).
